# EUROPÄISCHE PATENTSCHRIFT

(11) **EP 0 414 762 B1**
(45) Veröffentlichungstag und Bekanntmachung des Hinweises auf die Patenterteilung: **17.03.1993**
(21) Anmeldenummer: 89905681.6
(22) Anmeldetag: 20.05.1989
(51) Int. Cl.: D21F 3/02

(54) **VERFAHREN ZUM PRESSEN EINER LAUFENDEN FEUCHTEN BAHN, INSBESONDERE EINER PAPIERBAHN**
PROCESS FOR PRESSING A CONTINUOUS HUMID WEB, IN PARTICULAR A WEB OF PAPER
PROCEDE POUR PRESSER UNE BANDE HUMIDE MOBILE, NOTAMMENT UNE BANDE DE PAPIER

(30) Priorität: 20.05.1988 DE 3817291
(43) Veröffentlichungstag der Anmeldung: 06.03.1991
(73) Patentinhaber: J.M. Voith GmbH, D-89522 Heidenheim (DE)
(72) Erfinder: MEINECKE, Albrecht, D-7920 Heidenheim (DE)
(74) Vertreter: Weitzel, Wolfgang, Dr.-Ing.
(86) Internationale Anmeldenummer: EP8900557
(87) Internationale Veröffentlichungsnummer: WO8911562

(56) Entgegenhaltungen:
- EP-A- 0 296 730
- DE-B- 1 082 857
- US-A- 4 324 613

## Beschreibung

Die Erfindung betrifft ein Verfahren gemäß dem Gattungsbegriff des Hauptanspruches.

Beim Pressen einer Papierbahn wird bekanntlich die feuchte Papierbahn im allgemeinen zusammen mit einem endlosen Filzband durch den von zwei Walzen gebildeten Preßspalt hindurchgeführt, wobei eine der beiden Papierseiten mit einer der Walzen in Berührung kommt und die andere Papierseite am Filzband anliegt. Bekannt sind auch Doppelfilzpressen, in denen die Papierbahn zwischen zwei Filzen durch den Preßspalt läuft. Die vorliegende Erfindung befaßt sich jedoch ausschließlich mit demjenigen Preßverfahren, bei welchem nur ein einziges Filzband benutzt wird. Hierbei besteht ein altbekanntes Problem darin, daß die Papierbahn die Neigung hat, beim Verlassen des Preßspaltes an der glatten Mantelfläche der sie berührenden Walze zu haften und somit dieser Mantelfläche auf deren Umlauf zu folgen. Es hängt nun vom Material des Walzenmantels ab, wie hoch die Adhäsionskraft der noch feuchten Papierbahn am Walzenmantel ist und welche Zugspannung deshalb die laufende Papierbahn erleidet, wenn sie (in einem gewissen Abstand hinter dem Preßspalt) vom Walzenmantel abgezogen wird, um sie der nachfolgenden Behandlungsstation zuzuführen. Bisher verwendet man deshalb vorzugsweise eine Preßwalze aus Granit, weil dieser Werkstoff wasserabstoßend ist, so daß sich die Papierbahn sehr leicht von der Preßwalze entfernen läßt; siehe beispielsweise US-PS 4 272 873. Walzen dieser Art haben jedoch den Nachteil, daß Granit als Naturprodukt nicht immer homogen ist und außerdem nur eine begrenzte Festigkeit aufweist.

Auch hat man schon Preßwalzen für Papiermaschinen mit einem metallischen Walzenkörper ausgestattet, der einen aus Kunststein gebildeten Walzenmantel aufweist, beispielsweise aus Polymer-Beton, siehe DE-OS 33 24 928. Die Eigenschaften dieses Werkstoffes haben aber bis jetzt nicht zu befriedigenden Resultaten geführt. Dasselbe gilt für Preßwalzen, bei denen der Zylindermantel aus einem Gemisch gebildet ist, das ein Metallpulver aufweist, siehe DE-OS 35 46 343 (= GB 2 169 381).

Es ist beim Pressen einer Papierbahn bekannt, den Preßvorgang bei erhöhter Temperatur durchzuführen, beispielweise durch Bedampfen der Papierbahn vor deren Einlauf in den Preßspalt. Hierdurch wird die Viskosität des in der Papierbahn enthaltenen Wassers herabgesetzt, so daß mehr Wasser ausgepreßt und damit der Wirkungsgrad des Preßvorganges gesteigert wird. So ist es beispielsweise bekannt, bei einer Walzenpresse die eine Preßwalze als Saugwalze mit einem perforierten Mantel auszubilden und den zuvor aufgebrachten Dampf durch das Innere der Walze wieder abzusaugen.

Wie oben erwähnt, besteht grundsätzlich die Gefahr zu hoher Adhäsionskraft der Papierbahn an der glatten Mantelfläche der filzlosen Walze nach dem Auslaufen aus dem Preßspalt. Es ist allgemein bekannt, daß sich mit zunehmender Temperatur die Adhäsionskraft erhöht.

In der US-PS 4,738,752 ist eine Preßeinrichtung beschrieben, die als "Schuhpresse" oder "langspalt-Presse" bekannt ist. Vorgesehen ist wiederum eine Heizeinrichtung, um den Preßvorgang bei erhöhter Temperatur durchzuführen. Das Ziel ist dort jedoch, die Papierbahn in der gesamten verlängerten Preßzone, also über eine relativ lange Zeitspanne, dem Preßdruck und der erhöhten Temperatur auszusetzen. Man will hierdurch erreichen, daß in der verlängerten Preßzone ein Teil des Wassers verdampft und daß der Dampf das noch flüssige Wasser verdrängt. Hierdurch wird aber die Gefahr hervorgerufen, daß durch den im Papier entstehenden Dampfdruck das Papiergefüge (internal paper structure) gelockert oder zerstört wird, so daß das fertige Produkt nur eine unzulängliche Festigkeit aufweist. Das Problem der häufig zu hohen Adhäsionskraft der Papierbahn am Preßwalzenmantel ist in der US-PS nicht angesprochen.

Der Erfindung liegt die Aufgabe zugrunde, ein Verfahren gemäß dem Gattungsbegriff derart zu gestalten, daß der Preßvorgang bei hohem Wirkungsgrad abläuft, daß die Mantelfläche der von der Bahn unmittelbar berührten Preßwalze aus einem anderen Werkstoff als aus Granit oder Kunststein bestehen kann, daß im Bereich des Preßspaltes eine erhöhte Temperatur herrschen kann, daß aber trotzdem die Adhäsionskraft der noch fenchten Papierbahn an der Mantelfläche der genannten Preßwalze möglichst gering ist.

Diese Aufgabe wird durch die kennzeichnenden Merkmale des Hauptanspruches gelöst.

Der Erfinder hat folgendes erkannt:
Wird die Temperatur im Bereich des Preßspaltes innerhalb gewisser Grenzen, beipielsweise zwischen 100 und 150° C gehalten, so wird eine äußere Schicht der Papierbahn, die mit der heißen Mantelfläche in Berührung kommt innerhalb kürzester Zeit sehr stark getrocknet. Es wurde Überraschend festgestellt, daß hierdurch die Papierbahn leicht (d.h. ohne oder mit nur geringer Zugspannung) von der glatten Mantelfläche der Preßwalze abgezogen werden kann, und zwar auch dann, wenn der Werkstoff des Walzenmantels ein Metall, beispielsweise Stahl ist. Zugleich ist auch die bisher bestehende Gefahr beseitigt, daß einzelne Fasern am Preßwalzenmantel hängen bleiben und somit aus der ablaufenden Papierbahn herausgerissen werden.

Dieses günstige Resultat kommt vermutlich dadurch zustande, daß bei dem sehr raschen und starken Trocknen der äußersten Papierbahn-Schicht keine Erweichung des in den Fasern enthaltenen Lignins und der Hemicellulose eintritt. Bei einem langsameren Erwärmen der Papierbahn (beispielsweise durch Zuführen von Dampf) und/oder bei Anwendung von Temperaturen unter 100 °C tritt dagegen eine Erweichung des Lignins und der Hemicellulose ein, woraus die genannten hohen Adhäsionskräfte resultieren.

Wesentlich für die Erfindung ist, daß die Papierbahn (im Gegensatz zu dem aus US-PS 4,738,752 bekannten Verfahren) nur sehr kurze Zeit der hohen Temperatur und zugleich dem Preßdruck ausgesetzt wird. Vorzugsweise soll dies nur einen Bruchteil einer Sekunde dauern. Hierdurch wird sichergestellt, daß das zwischen den Fasern befindliche Wasser nicht plötzlich verdampft und hierdurch das Papiergefüge gelockert wird. Die gewünschte extrem kurze gemeinsame Einwirkzeit der hohen Temperatur und des Preßdruckes auf die Papierbahn wird dadurch sichergestellt, daß die Länge des Preßspaltes in Bahnlaufrichtung möglichst kurz ist. Dies erreicht man dadurch, daß zur Bildung des Preßspaltes in bekannter Weise stets zwei Walzen verwendet werden, vorzugsweise mit relativ harten Walzenmänteln. Die Verwendung einer Schuhpresse kommt also nicht in Betracht.

Außerdem ist es wesentlich für die Erfindung, daß die im Preßspalt auf die Papierbahn wirkende Temperatur nicht zu hoch gewählt wird. Bei zu hoher Temperatur würde nämlich eine zu starke Verdichtung der äußeren Schicht der Papierbahn eintreten. Dies würde die weitere Trocknung der Papierbahn (in der nachfolgenden Trockenpartie der Papiermaschine) behindern. Außerdem würde die fertige Papierbahn eine außerordentlich glatte und glänzende Oberfläche erhalten, was bei vielen Papiersorten unerwünscht ist. Es kommt also darauf an, die Temperatur im Preßspalt gerade so hoch zu wählen, daß ein Kleben der Papierbahn an der Walzenmantelfläche verhindert wird und daß dennoch eine zu starke Glättung der Papieroberfläche vermieden wird. Die genaue Auswahl der Temperatur hängt von den Umständen des Einzelfalles ab, also unter anderem von der Papiersorte, dem Material der Mantelfläche der Preßwalze, der Papierbahngeschwindigkeit, usw.

Ähnlich wie bei der oben erwähnten bekannten Methode wird auch gemäß der Erfindung durch die Erhöhung der Papiertemperatur die Viskosität des im Papier enthaltenen Wassers vermindert und somit die Entwässerungsleistung der Presse erhöht.

Aus der Zeitschrift "Das Papier", 1988, Seite 191 ist es zwar bekannt, eine laufende Papierbahn gleichzeitig zu trocknen und zu pressen, und dabei eine Temperatur von 100 °C und mehr anzuwenden. Diese Empfehlung bezieht sich jedoch auf die Behandlung in der Trockenpartie der Papiermaschine, nicht aber in der Pressenpartie. Die technologischen Verhältnisse zwischen Pressenpartie und Trockenpartie sind grundsätzlich verschieden voneinander. Oer Zweck einer Presse in einer Papiermaschine besteht darin, Wasser durch Pressen zu entfernen, während in der Trockenpartie Wasser in erster Linie durch Verdampfen aus der Papierbahn ausgetrieben werden soll. Auch besteht in der Trockenpartie im allgemeinen nicht mehr die Gefahr des Klebens der Papierbahn an der Mantelfläche des Trockenzylinders, und zwar aufgrund des dort erreichten hohen Trockengehaltes. Im allgemeinen beträgt der Trockengehalt beim Einlauf in die Trockenpartie wenigstens 35 % (= 35 Gewichtsanteile Trockensubstanz auf 65 Gewichtsanteile Wasser). Bei einem solchen Trockengehalt hat die Bahn auch eine genügend hohe Festigkeit, so daß sie selbst bei einem Anhaften an der Mantelfläche des Zylinders leicht von diesem abgezogen werden kann, ohne hierbei zu reißen. Somit stellt sich dort das Problem gar nicht, das in oben geschilderter Weise bei Naßpressen auftritt. Deshalb ist auch das sogenannte Impulstrocknen hier nicht relevant; dabei werden Papierbahnen in der Trockenpartie bei Temperaturen von über 250° getrocknet und gleichzeitig gepreßt.

Es gibt mehrere Methoden, um den die Papierbahn berührenden Preßwalzenmantel auf die gewünschte Temperatur aufzuheizen. Man kann z.B. dem Walzenmantel von innen her Wärme zuführen, mittels Heißdampf, Heizöl oder mittels elektrischer Heizelemente. Auch die Wäremezufuhr von außen ist möglich, beispielsweise mit Hilfe von Wärme-Strahlelementen. Vorteilhaft ist es aber, daß mit Hilfe eines Regelsystems die Oberflächentemperatur des die Papierbahn berührenden Preßwalzenmantels auf einem bestimmten Wert konstant gehalten wird. Dieser Wert hängt ab von der jeweiligen Papiersorte (z.B. der Faserstoffart und der Papierbahndicke) und von der Papierbahngeschwindigkeit. Im allgemeinen wird man bei dickeren Papiersorten eine höhere Temperatur wählen als bei dünneren Papiersorten. Von der Bahngeschwindigkeit wird man die Temperatur derart abhängig machen, daß bei höheren Bahngeschwindigkeiten eine höhere Temperatur gewählt wird (und somit bei geringerer Bahngeschwindigkeit eine niedrigere Temperatur).

In der Zeichnung ist ein Ausführungsbeispiel einer Vorrichtung zur Durchführung des erfindungsgemäßen Verfahrens schematisch dargestellt.

In der Zeichnung läuft eine Papierbahn 1 zusammen mit einem endlosen Filzband 2 durch einen Preßspalt, der von zwei Walzen 3 und 4 gebildet ist. Im dargestellten Beispiel berührt die Papierbahn 1 die obere Preßwalze 4, die heizbar ist. Deren Walzenmantel kann dank der Erfindung in einfacher Weise aus einem korosionsbeständigen Stahlrohr gefertigt sein. Dessen Oberfläche ist vorzugsweise glattgeschliffen. Möglich ist jedoch auch, auf der Walzenoberfläche eine Mikrorauhigkeit vorzusehen, z.B. durch feines Sandstrahlen. Eine andere Möglichkeit besteht darin, auf einen gegossenen Walzenkörper einen metallischen Walzenbezug aufzubringen. In allen Fällen kann dank der Erfindung eine metallische und somit verschleißfeste und hoch belastbare Walzenoberfläche vorgesehen werden.

Wie allgemein bekannt, läuft das endlose Filzband 2 außerhalb des Preßspaltes über Filzleitwalzen 5. Die Papierbahn 1 entfernt sich unmittelbar hinter dem Preßspalt von der Oberfläche der oberen Preßwalze 4. Sie läuft sodann über eine Papierleitwalze 6 und wird hierdurch unmittelbar hinter dem Pressspalt vom Filz 2 abgehoben, so daß eine Rückbefeuchtung der Papierbahn vermieden wird. Danach läuft die Papierbahn 1 zu einer nicht dargestellten weiteren Behandlungsstation.

Von einer nur schematisch dargestellten Heizenergiequelle 8 wird Heizenergie (z.B. in Form von elektrischem Strom, Heizöl oder Heißdampf) über eine Leitung 9, ein Steuergerät 10 und eine Leitung 11 einem in der Preßwalze 4 befindlichen Heizaggregat 7 zugeführt. Ein Regelsystem dient zum Einstellen und Konstanthalten einer bestimmten Temperatur der Oberfläche des Walzenmantels der Preßwalze 4. Dieses Regelsystem unmfaßt eine Regeleinrichtung 12, die in der üblichen Weise einen gemessenen Istwert kontinuierlich mit einem vorgegebenen Sollwert vergleicht und die bei einer Abweichung des Istwertes vom Sollwert dem Steuergerät 10 eine Stellgröße zuführt, so daß sich der Istwert dem Sollwert nähert. Die Regeleinrichtung 12 hat deshalb einen Istwert-Eingang 13, der über eine Leitung 14 an ein Meßgerät 15 gekoppelt ist; dieses mißt die Oberflächentemperatur des die Papierbahn 1 berührenden Walzenmantels der Preßwalze 4. Die Regeleinrichtung 12 hat außerdem einen Sollwert-Eingang 16, der über eine Leitung 17 an einen Sollwertgeber 18 gekoppelt ist. Diesem wird beispielsweise mittels eines Drehknopfes 19 (oder durch Fernbedienung) über eine Leitung 19a ein Sollwert-Grundsignal zugeführt. Dieses Sollwert-Grundsignal macht man abhängig von der Sorte der Papierbahn 1 (z.B. vom Flächengewicht der Papierbahn und/oder von der Faserstoffart). Der Sollwertgeber 18 ist außerdem über eine Leitung 20 beispielsweise mit einem an die Preßwalze 4 gekoppelten Tachogenerator 21 verbunden; er erhält hierdurch ein von der Bahngeschwindigkeit abhängiges Steuersignal. Aus diesem Steuersignal und aus dem genannten Sollwert-Grundsignal bildet der Sollwertgeber 18 einen Sollwert, der über die Leitung 17 Regeleinrichtung 12 zugeführt wird.

Schließlich hat die Regeleinrichtung 12 einen Ausgang 22 für die schon erwähnte Stellgröße. Diese wird über die Leitung 23 dem Steuergerät 10 zugeführt.

## Patentansprüche

1. Verfahren zum Pressen einer laufenden feuchten Bahn, insbesondere einer Papierbahn, mittels einer Presse, die zwei Presswalzen (3,4) zur Bildung eines Pressspaltes aufweist, mit den folgenden Merkmalen:
a) die Papierbahn (1) läuft zusammen mit nur einem einzigen Filzband (2) durch den Pressspalt und berührt den Mantel einer (4) der Presswalzen;
b) die Papierbahn (1) hat beim Pressen eine erhöhte Temperatur;
c) der Trockengehalt der Papierbahn (1) beim Einlauf in die Presse liegt zwischen 18 und 35 %;
d) dadurch gekennzeichnet, daß die Temperatur des die Papierbahn (1) berührenden Presswalzenmantels (4) auf einem Wert zwischen 100° C und 200° C gehalten wird.

2. Verfahren nach Anspruch 1, dadurch gekennzeichnet, daß die genannte Temperatur zwischen 100 und 150° C gehalten wird.

3. Verfahren nach Anspruch 1, dadurch gekennzeichnet, daß die genannte Temperatur zwischen 110 und 130° C gehalten wird.

4. Verfahren nach einem der vorangehenden Ansprüche, dadurch gekennzeichnet, daß die genannte Temperatur von der Bahngeschwindigkeit abhängig gemacht wird derart, daß mit zunehmender Bahngeschwindigkeit die Temperatur erhöht wird.

5. Verfahren nach einem der vorangehenden Ansprüche dadurch gekennzeichnet, daß die Wärmezufuhr in die Papierbahn (1) ausschließlich über die die Papierbahn berührende Presswalze (4) stattfindet.

6. Zur Durchführung des Verfahrens nach einem der Ansprüche 1 bis 5 geeignetes Regelsystem mit einer Regeleinrichtung (12), die einen Istwert-Eingang (13) einen Sollwert-Eingang (16) und einen Stellgrößenausgang (22) aufweist, gekennzeichnet durch die folgenden Merkmale:
a) der Istwert-Eingang (13) der Regeleinrichtung (12) ist an ein Messgerät (15) gekoppelt, welches die Oberflächentemperatur des die Papierbahn (1) berührenden Presswalzenmantels (4) mißt;
b) der Sollwert-Eingang (16) der Regeleinrichtung (12) ist an einen Sollwertgeber (18) gekoppelt, der aus einem von der Papiersorte abhängigen Sollwert-Grundsignal und aus einem von der Bahngeschwindigkeit abhängigen Steuersignal einen Sollwert bildet;
c) der Ausgang (22) der Regeleinrichtung (12) für die Stellgröße ist an ein Steuergerät (10) gekoppelt, welches die der Presswalze (4) zuzuführende Heizenergie steuert.

7. Zur Durchführung des Verfahrens nach einem der Ansprüche 1 bis 5 geeignete Zwei-Walzen-Presse, worin die eine Preßwalze (4) von der Papierbahn (1) berührt wird, dadurch gekennzeichnet, daß die genannte Preßwalze (4) eine metallische Walzenoberfläche hat, die eine mikrorauhigkeit aufweist.

## Claims

1. A method for pressing a continuous wet web, in particular a web of paper, by means of a press which has two press rolls (3, 4) for the formation of a press nip, comprising the following features:
a) the paper web (1) travels together with a single felt band (2) through the press nip and contacts the shell of one (4) of the press rolls;
b) the paper web (1) has an elevated temperature upon the pressing;
c) the solids content of the paper web (1) upon entrance into the press is between 18% and 36%;
d) characterized by the fact that the temperature of the shell of the press roll (4) which contacts the paper web (1) is maintained at a value of between 100° C and 200° C.

2. A method according to claim 1, characterized by the fact that said temperature is maintained between 100° C and 150° C.

3. A method according to claim 1, characterized by the fact that said temperature is maintained between 110° C and 130° C.

4. A method according to any of the preceding claims, characterized by the fact that said temperature is made dependent on the speed of the web in the manner that the temperature is increased with increasing speed of the web.

5. A method according to any of the preceding claims, characterized by the fact that the feeding of heat to the paper web (1) takes place exclusively via the press roll (4) which is in contact with the paper web.

6. A regulating system which is suitable for carrying out the method according to any of claims 1 to 5, having a regulating device (12) which has an actual-value input (13) a desired-value input (16) and a correcting-value output (22), characterized by the following features:
a) the actual-value input (13) of the regulating device (12) is coupled to a measuring device (15) which measures the surface temperature of the shell of the press roll (4) which is in contact with the paper web (1);
b) the desired-value input (16) of the regulating device (12) is coupled to a desired-value transmitter (18) which forms a desired value from a desired-value base signal which is a function of the type of paper, and from a control signal which is a function of the speed of the web;
c) the output (22) of the regulating device (12) for the correcting value is coupled to a control device (10) which controls the heat energy to be fed to the press roll (4).

7. A two-roll press suitable for carrying out the method according to any of claims 1 to 5 and in which one press roll (4) is contacted by the paper web (1), characterized by the fact that said press roll (4) has a metal surface to which is imparted a microroughness.

## Revendications

1. Procédé de pressage d'une feuille humide en mouvement, plus spécialement d'une feuille de papier, au moyen d'une presse présentant deux rouleaux presseurs (3,4) servant à la formation d'une fente de pressage, et comportant les caractéristiques suivantes :
a) la feuille de papier (1) passe dans la fente avec une seule bande de feutre (2) et entre en contact avec l'enveloppe de l'un (4) des rouleaux presseurs;
b) la feuille de papier (1) accuse une température plus élevée lors du pressage;
c) la siccité de la feuille de papier (1) à son entrée dans la presse est comprise entre 18 et 35 %;
d) caractérisé par le fait que la température de l'enveloppe du rouleau presseur (4) en contact avec la feuille de papier (1) est maintenue dans une plage comprise entre 100 et 200° C.

2. Procédé conforme à la revendication 1, caractérisé par le fait que ladite température est maintenue dans une plage comprise entre 100 et 150° C.

3. Procédé conforme à la revendication 1, caractérisé par le fait que ladite température est maintenue dans une plage comprise entre 110 et 130° C.

4. Procédé conforme à l'une des revendications précédentes, caractérisé par le fait que l'on fait dépendre ladite température de la vitesse de la feuille de sorte à ce que l'augmentation de la température aille de pair avec l'augmentation de la vitesse de la feuille.

5. Procédé conforme à l'une des revendications précédentes, caractérisé par le fait que l'amenée de la chaleur sur la feuille de papier (1) a exclusivement lieu par l'intermédiaire du rouleau presseur (4) en contact avec la feuille de papier.

6. Pour la réalisation du procédé conforme à l'une des revendications 1 à 5, un système de réglage adéquat avec un dispositif de réglage (12) présentant une entrée valeur réelle (13), une entrée valeur de consigne (16) et une sortie valeur de réglage (22), et qui est caractérisé par les critères suivants :
a) l'entrée valeur réelle (13) du dispositif de réglage (12) est couplée à un appareil de mesure (15) qui mesure la température superficielle de l'enveloppe du rouleau presseur (4) en contact avec la feuille de papier (1);
b) l'entrée valeur de consigne (16) du dispositif de réglage (12) est couplée à un capteur de la valeur de consigne (18) qui génère une valeur de consigne à partir d'un signal de base valeur de consigne dépendant de la sorte de papier et d'un signal de commande dépendant, lui, de la vitesse de la feuille;
c) la sortie (22) du dispositif de réglage (12) prévue pour la valeur de réglage est couplée à un appareil de commande (10) qui gère l'énergie de chauffe à amener au rouleau presseur (4).

7. Pour réaliser le procédé conforme à l'une des revendications 1 à 5, une presse à deux rouleaux appropriée dans laquelle la feuille de papier (1) entre en contact avec un rouleau (4) et qui est caractérisée par le fait que ledit rouleau (4), comme connu en soi, possède une surface métallique accusant une microrugosité.
